# EUROPÄISCHE PATENTSCHRIFT

(11) **EP 0 580 274 B1**
(45) Veröffentlichungstag und Bekanntmachung des Hinweises auf die Patenterteilung: **05.08.1998**
(21) Anmeldenummer: 93250215.6
(22) Anmeldetag: 22.07.1993
(51) Int. Cl.: G07B 17/02

(54) **Verfahren und Anordnung für einen internen Kostenstellendruck**
Method and device for a print-out for an internal charge office
Procédé et dispositif pour une impression du service de prix interne

(30) Priorität: 24.07.1992 DE 4224955
(43) Veröffentlichungstag der Anmeldung: 26.01.1994
(73) Patentinhaber: Francotyp-Postalia Aktiengesellschaft & Co., 16547 Birkenwerder (DE)
(72) Erfinder: Windel, Harald, D-14197 Berlin (DE); Thiel, Wolfgang, Dr., D-13503 Berlin (DE); Dietrich, Klaus, D-13465 Berlin (DE); Knoth, Norbert, D-12167 Berlin (DE); Simon, Erwin, D-10589 Berlin (DE); Günther, Stephan, D-13465 Berlin (DE)

(56) Entgegenhaltungen:
- DE-A- 3 518 539
- DE-A- 3 903 718
- US-A- 4 611 232
- US-A- 5 038 153

## Beschreibung

Die Erfindung betrifft ein Verfahren und eine Anordnung für einen internen Kostenstellendruck der in den Oberbegriffen des Anspruchs 1 bzw. 9 angegebenen Art.

Für die Postgebührenabrechnung werden Statistiken über die von Frankiermaschinen bearbeiteten Portovolumina erstellt. Weil der Frankiermodul einen Wert druckt, besteht ein Bedarf an Sicherheit in Bezug auf den Druckbereich als auch in Bezug auf den Abrechnungsbereich. Normalerweise werden die von dem Postgebührenabrechnungssystem erstellten Statistiken auf einem separaten externen Druckwerk ausgedruckt.

So ist aus der DE 40 18 166 A1 ein Frankiermodul bekannt, der in einem Slot eines Laufwerkseinschubes eines Personalcomputers angeordnet ist und ein Druckwerk für selbstklebende Frankierstreifen aufweist. Es ist zwar außerdem vorgeschlagen worden, mit dem Frankierdruckwerk Adressen zu drucken, jedoch ist für den Druck von Abrechnungsdaten wie bisher ein weiterer an einen Personalcomputer angeschlossener externer Drucker erforderlich.

Es wurde zwar schon eine Frankiermaschine mit Tintenstrahldruckkopf (US 5.038.153) vorgeschlagen oder vorgeschlagen, eine vorhandene Druckeinrichtungen eines Kommunikations-Endgerätes (Fax-Gerät) für den Frankierdruck mit zu benutzen (DE 40 34 292 A1), Zum Druck von Abrechnungsdaten sind aber diese Druckeinrichtungen alle nicht eingerichtet.

Aus der DE 39 03 718 ist ein Postgebührenabrechnungssystem für Frankiermaschinen, das von mehreren Personen oder Abteilungen über eine zugehörige IC-Karte in Betrieb gesetzt und benutzt werden kann, bekannt, wobei die einzelnen Karten den Personen bzw. Abteilungen bei der Abrechnung zugeordnet werden. Mit einem Personalcomputer können die in der Karte gespeicherten Informationen ausgelesen werden, um am Ende einer Abrechnungsperiode eine Aufstellung über die Benutzung der Frankiermaschine während der Abrechnungsperiode zu erhalten. Der Gebrauch der Frankiermaschine kann so für jeden Benutzer (Inhaber der Karte) angezeigt und ausgedruckt werden. Aufwendig ist die Notwendigkeit eines gesonderten Personalcomputers mit zugehörigem Drucker, um eine schriftliche Aufstellung über die Benutzung je Kostenstelle zu erhalten. Nachteilig ist, daß mit jedem Computersystem solch ein Ausdruck leicht nachzuahmen ist. Eine Sicherung des Ausdruckes der Abrechnungsdaten gegen Manipulation ist nicht vorgesehen.

Es ist Aufgabe, die Mängel des o.g. Standes der Technik zu vermeiden und auf kostengünstige und unaufwendige Weise den Ausdruck für jede der Kostenstellen durchzuführen. Dabei sollen sich von vornherein die Ausdrucke für die interne Kostenstellenabrechnung von denen der Frankierung unterscheiden.

Die Aufgabe wird ausgehend vom Stand der Technik gemäß Oberbegriff mit den kennzeichnenden Anordnungsmerkmalen des Anspruchs 1 und den Verfahrensmerkmalen des Anspruchs 9 gelöst.

Die Erfindung geht von der Überlegung aus, daß unter der Voraussetzung einer Verwendung einer solchen Druckeinrichtung für die Frankierung von Postgut, welche variable Informationen über den Druckkopf ausdrucken kann, nun zusätzlich auch der Ausdruck für jede der Kostenstellen mit dem Druckkopf der Frankiermaschine ermöglicht wird, der normalerweise nur für die Frankierung der Briefe zuständig ist. Dazu wird ein Userdialog und eine Umschaltung in der Steuereinheit der Frankiermaschine vorgenommen und die in einem Kostenstellenspeicher (KSP) gespeicherten Abrechnungsdaten werden nicht mehr über ein Ein/Ausgabeinterface, sondern direkt über den Druckkopf der Frankiermaschine ausgegeben. Die interessierenden Abrechnungsdaten werden von der Steuereinheit in Zusammenwirken mit den Ein/Ausgabemitteln zusammengestellt, in einem Arbeitsspeicher eingelesen, dekomprimiert, aufbereitet und in Grafikpixel umgewandelt sowie in einem Pixelspeicher zwischengespeichert.

Die Freimachungszone auf Briefen hat vorzugsweise eine Breite von ca. 2,5 bis 3,5 cm. Die Erfindung geht insbesondere davon aus, einen Frankierdruckkopf, bestehend aus einer einzigen Druckleiste, für die Freimachung und für die interne Kostenstellenabrechnung zu verwenden. Der interne Kostenstellendruck erfolgt auf einer Fläche von ca. 2,5 bis 3,5 cm Breite und ca. 14 bis 21 cm Länge.

Der Frankiermodul ermöglicht vor dem, insbesondere auf einen Streifen erfolgenden, internen Kostenstellendruck, eine Darstellung von mindestens drei mehrzeiligen Informationsgruppen gleichzeitig in einer Anzeige. Die erste Informationsgruppe eines jeden Streifens enthält Kennzeichnungs-, Sicherheits- und Informationsdaten.

Die Kennzeichnungsdaten bestehen beispielsweise aus dem aktuellen Datum, einer laufenden Nummer für interne Kostenstellenausdrucke und einer Streifennummer. Aus Gründen der Fälschungssicherheit werden zusätzlich Sicherheitsdaten erzeugt, in einem Speicherbereich des Arbeitsspeichers zwischengespeichert und als Kryptozahl angezeigt. Die Informationsdaten betreffen eine Kurzmitteilung über Ordnung und Organisation der in den nachfolgenden Informationsgruppen erfolgenden Auflistung.

Die letzte Informationsgruppe enthält die Angabe der Summe an Abrechnungsdaten über die ausgewählten und entsprechend einer vereinbarten Ordnung aufgelisteten Informationsgruppen.

Die mittleren Informationsgruppen enthalten die eigentlichen Abrechnungsdaten. Die Informationsgruppen sind gleichmäßig auf Blöcke verteilt, die in der Anzeige vor dem Ausdruck eingesehen und überprüft werden können. Je Block erfolgt in der Anzeige eine Klardarstellung in der Form "What you see is what you get" (WYSIWYG). Bei einer Anzahl von x ≥ 2 Informationsgruppen je Block, bei einer Anzahl von k ≥ 2 Blöcken je Streifen und bei einer Größe des Anzeigefensters, ausreichend für die Darstellung aller Blöcke eines Streifens, gilt für eine maximale Anzahl an darstellbaren den Kostenstellen zugeordneten Informationsgruppen:${\text{m}}_{\text{A}} \text{= y ∗ {(x ∗ k) - 1} - 1 mit y = 1}$

Bei einer durch die Größe des Anzeigefensters definierten Kostenstellenanzahl m_{A} erfolgt am Ende der Aufstellung im letzten Block die Angabe der Summe der Kostenstellendaten. Bei einer Kostenstellenanzahl größer als m_{A}, die gegebenenfalls auf mehreren Streifen (y > 1) konstanter Länge zu drucken wären, ist zuvor ein Blättern in der Anzeige vorgesehen. Am Ende der Aufstellung im letzten Block bzw. am Ende des letzten Streifens erfolgt ebenfalls die Angabe der Summe der Kostenstellendaten.

Die Kostenstellen sind in der Anzeige in mindestens zwei nebeneinander liegenden Blöcken aufgeteilt. Beim Ausdruck liegen die Blöcke vorzugsweise untereinander. Dazu wird elektronisch die Druckrichtung je Block so gedreht, daß die Spalten als Zeilen und die Zeilen als Spalten erscheinen.

Damit sich von vornherein die Ausdrucke für die interne Kostenstellenabrechnung von denen der Frankierung unterscheiden, ist neben einer Drehung um 90° insbesondere eine Drehung um 270° vorgesehen.

Die Erfindung berücksichtigt dabei die Überlegung, daß bei einer Druckleistenbreite bₚ = 2,5 bis 3,5 cm nur wenige Zeilen mit wenig alphanumerischen Zeichen pro Zeile gedruckt werden können. Um einen Ausdruck mit um 90°-gedrehten Zeilen zu ermöglichen, ist für die Druckleiste des Druckkopfes eine zusätzliche Ansteuerung vorhanden, die die Ausrichtung des Standarddrucks eines Blockes elektronisch um 90° dreht. Weil die Zeilenlänge beschränkt ist, werden die Blöcke einzeln gedreht. Die Drehung wird erfindungsgemäß in einem Block, beispielsweise mit den Abmaßen bₚ ∗ bₚ durchgeführt.

Das Verfahren für einen internen Kostenstellendruck mittels Frankiermodul ist weiterhin dadurch gekennzeichnet, daß in den Speicherbereichen des Pixelspeicher 7 unterschiedlich orthogonal gedrehte Blöcke zwischengespeichert vorliegen. Es wird davon ausgegangen, nach einer weiteren Umschaltung in der Steuereinheit, die blockweise orthogonale Drehung durch eine zusätzliche Hardware und/oder Software in der Steuereinheit durchzuführen.

Das Verfahren für einen internen Kostenstellendruck mittels Frankiermodul geht auch davon aus, in der Drucksteuereinheit 14 eine entsprechende Umschaltung vorzunehmen, damit sich der Ausdruck in der Druckrichtung der Zeilen vom Frankierdruck unterscheidet. Die Erfindung ist vorteilhaft bei solchen Druckverfahren anwendbar, bei denen der Druckkopf unbewegt bleibt.

Um ein Drucken von Kostenstellen ohne Information zu verhindern, werden nur die Informationen von Kostenstellen gedruckt, mit denen bereits gearbeitet wurde. Eine Verschwendung von Papierstreifen wird somit vermieden. Vorteilhaft ist ebenfalls, daß ein Verfahren für einen fälschungssicheren Kostenstellendruck geschaffen worden ist.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1,: Blockschaltbild der erfindungsgemäßen Anordnung in einer Frankiermaschine
- Figur 2,: Darstellung eines Kostenstellendrucks mittels Frankiermodul
- Figur 3,: Ablaufplan für einen internen Kostenstellendruck
- Figur 4,: Schaltung für eine orthogonale Pixelspeicherfelddrehung
- Figur 5a,: Speicherbereich I vor einer 90°-Pixelspeicherfelddrehung
- Figur 5b,: Speicherbereich II nach einer 90°-Pixelspeicherfelddrehung
- Figur 5c,: Flußdiagramm für eine 90°-Pixelspeicherfelddrehung

Die Figur 1 zeigt ein Blockschaltbild der erfindungsgemäßen Anordnung in einer Frankiermaschine, mit Ein/Ausgabemitteln 2, 3, 4 Speichermitteln 5, 7, 8, 9, 10, 11, einer Steuereinheit 6, die vorzugsweise mit einem Mikroprozessor (µP) ausgerüstet ist, einer Drucksteuereinheit 14, einer Druckeinheit 1, mit einer Antriebe aufweisenden Transporteinheit 12, die vorzugsweise einen Streifengeber mit Streifenauslösung enthält, und mit einem Encoder 13.

Die Ein/Ausgabemittel umfassen sowohl dargestellte als auch nicht dargestellte interne und/oder externe Betätigungsmittel (Chipkarte, Fernvorgabe, PC-Betätigungsmittel usw.) für den Frankiermodul.

An die mit den Ein/Ausgabemitteln 2, 3, 4 und mit Speichermitteln 5, 8, 9, 10 und 11 verbundene Steuereinheit 6 ist der Encoder 13 der Streifengeber mit Streifenauslösung 12 und ein Pixelspeicher 7 mit mehreren getrennten Speicherbereichen I, II, III und IV angeschlossen.

Aus dem Pixelspeicher 7 liest die Drucksteuereinheit 14 beim Frankieren Daten aus, wobei die Druckeinheit 1 über eine - in der Figur 1 nicht näher dargestellte - in der Drucksteuereinheit 14 vorhandene Schalteinheit (SE) angesteuert wird. Eine solche Schalteinheit kann mit einer steuerbaren Energiequelle gekoppelt werden, wie dies beispielsweise in der deutschen Anmeldung P 42 14 545.7 für ein ETR-Druckverfahren vorgeschlagen wurde.

Das Verfahren besteht in vorteilhafter Weise darin, daß für einen internen Kostenstellendruck eine Druckeinrichtung 1 eines Frankiermodul verwendet werden kann.

Bei der ersten vorgesehenen Umschaltung in der Steuereinheit 6 auf internen Kostenstellendruck wird die Frankiermöglichkeit gesperrt. Der Kostenstellendruck erfolgt mit der selben Druckeinheit 1, wobei - abgesehen vom unterschiedlichen Inhalt - sich der Ausdruck in der Druckrichtung der Zeilen jedoch deutlich von einem Frankierdruck unterscheidet.

Aufgrund der Umschaltung werden die in dem Kostenstellenspeicher (KSP) 10 gespeicherten Abrechnungsdaten von der Steuereinheit 6 in Zusammenwirken mit Ein/Ausgabemitteln 2, 3 und 4 zusammengestellt, in einem Arbeitsspeicher (ASP) 5 eingelesen, dekomprimiert, aufbereitet und in Grafikpixel umgewandelt sowie in einem Pixelspeicher 7 blockweise zwischengespeichert.

Das Verfahren für einen internen Kostenstellendruck mittels Frankiermodul beruht darauf, daß ein in k Blöcken vorliegendes Druckbild blockweise in der Druckrichtung so gedreht wird, daß die Zeilen zu Spalten und umgekehrt werden, wobei k Blöcke Abrechnungsdaten von m Kostenstellen enthalten, der erste Block eines vorliegenden Druckbildes zusätzlich eine Kennzeichnung und der letzte Block eines Druckbildes eine Summierung der Abrechnungsdaten aufweist.

Es ist ein Userdialog vor dem Abdruck unter folgenden Bedingungen und eine Datenaufbereitung mit dem unten angegebenen Inhalt vor dem internen Kostenstellendruck vorgesehen:
a) Sperrung der Frankiermöglichkeit und Hinweis für den Benutzer in der Anzeige, daß jetzt keine Frankierung erfolgt, sondern ein interner Kostenstellendruck. Eingabeaufforderung und Autorisierung des Benutzers. Berechnung der maximalen Anzahl an Kostenstellen pro Ausdruck entsprechend der Eingabe der Abmaße des Aufzeichnungsträgers (Streifenlänge). Aufruf der Abrechnungsdaten nur von benutzten Kostenstellen.
b) Auswahl einer bestimmten Anzahl zu druckender Kostenstelleninformationen, vorzugsweise ein Bereich von KST 1 bis KST X, durch den Benutzer. Summenbildung, Kennzeichenbildung und Aufteilung der Informationen auf Blöcke unter folgenden Prämissen:
   - Jeder Ausdruck wird numeriert. Das Datum und die Nummer des Ausdruckens sowie die Streifennummer gefolgt von einer Kryptozahl stehen dabei am Anfang des Kostenstellendrucks.
   - Die nach steigender Nummer erfolgende Auflistung der Kostenstellen beginnt mit der Kostenstellen Nummer 1 oder mit der Nummer der ersten benutzten Kostenstelle, und enthält die Information über die entsprechende Anzahl an Frankierungen, d.h. der gedruckten Stückzahl unter dieser Kostenstelle, und die Information über den bisher durch die Kostenstelle verbrauchten Portogesamtbetrages.
   - Die über die Daten aller ausgewählten Kostenstellen gebildeten Summen für Stückzahl und verbrauchten Portobetrag stehen am Ende des Kostenstellendrucks.
c) Darstellung von jeweils nebeneinanderliegenden Blöcken in der Anzeige mit Möglichkeit des Vor- und Zurückblätterns.
d) Blockweise elektronische Pixel-Speicherfeld-Drehung, Auslösen eines ersten Streifens vom Streifengeber und spaltenweiser Druck.

Erfindungsgemäß ist ein Mittel zur orthogonalen Pixelspeicherfelddrehung 15 und mindestens ein Speicherbereich für Abrechnungsdaten im Pixelspeicher 7 vorgesehen, in welchen unter Konvertierung Daten geladen werden und/oder aus dem unter Konvertierung Daten ausgelesen werden. Damit wird ein in k Blöcken vorliegendes Druckbild blockweise in der Druckrichtung so gedreht, daß die Zeilen zu Spalten und umgekehrt werden, wobei k Blöcke Abrechnungsdaten von Kostenstellen enthalten, der erste Block eines vorliegenden Druckbildes zusätzlich eine Kennzeichnung und der letzte Block eines Druckbildes eine Summierung der Abrechnungsdaten aufweist.

Erfindungsgemäß ist weiterhin vorgesehen, daß der Pixelspeicher 7 mehrere getrennte Speicherbereiche enthält, aus dem die Drucksteuereinheit 14 Abrechnungsdaten ausliest.

Als Druckmedium werden in der einen Ausführungsform die Streifen eines automatischen Streifengebers benutzt. Da diese Streifen zwar 165 mm lang sind aber nur ca. 35 bis 40 mm breit sind, müssen die Abrechnungsstatistikinformationen quantitativ auf eine einheitliche Zeilenlänge von 2,5 cm bei 192 Dots bzw. 3,5 cm bei 256 Dots reduziert werden. Eine Möglichkeit besteht darin, das Druckbild durch rechnerische Transformation für eine Druckleiste von 25,4 mm zu verkleinern. Eine andere vorteilhafte Möglichkeit ist die Verwendung eines bereits im Charakterspeicher 9 vorhandenen bisher nur für den Aufdruck der Maschinen-Nummer des Frankiergerätes vorgesehenen Zeichensatzes geeigneter Größe, wobei gegebenenfalls dessen Aufstockung bzw. Ergänzung vorzunehmen ist.

Die Figur 2 zeigt eine mögliche Ausführung eines internen Kostenstellendrucks in drei quadratischen Blöcken auf einem Frankiersteifen, der Einfachheit halber mit drei Kostenstellen. Die Abrechnungsdaten jeder Kostenstelle bilden eine Informationsgruppe. Die Reihenfolge beim internen Kostenstellenausdruck ist vor dem Ausdruck entweder nach aufsteigender Nummer benutzter Kostenstellen oder nach der Häufigkeit der Inanspruchnahme oder aber nach fallender Kostenbelastung im Userdialog vereinbar. Die nach der vereinbarten Ordnung erfolgende Auflistung der Kostenstellendaten beinhaltenden Informationsgruppen ist in der Anzeige 3 überprüfbar. Die Darstellung bzw. der Ausdruck erfolgt in quadratischen Blöcken, wobei jeder Block mindestens eine Informationsgruppe enthält. Weitere Varianten einer Ordnung lassen sich erstellen und vor dem Ausdruck in der Anzeige 3 darstellen.

Aus der ersten Informationsgruppe des ersten Blocks des - in der Figur 2 dargestellten - Kostenstellenausdrucks ist in der dritten Zeile eine Information ersichtlich, daß für eine Auflistung der Kostenstellendaten beinhaltenden Informationsgruppen hier als vereinbarte Ordnung "NUMMER DER KST" gewählt ist. Das bedeutet, daß die Reihenfolge nach aufsteigender Nummer benutzter Kostenstellen erfolgt. Aus der zweiten Informationsgruppe des ersten Blocks ist ersichtlich, daß jede Auflistung mit der Kostenstellennummer beginnt, daß die Zeile darunter die Information über die entsprechende Anzahl an Frankierungen, d.h. der gedruckten Stückzahl unter dieser Kostenstelle, enthält und darunter die Information über den bisher durch die Kostenstelle verbrauchten Portogesamtbetrages.

Die Anzahl der Blöcke pro Aufzeichnungsträger ist von den Abmaßen des Aufzeichnungsträgers abhängig und die somit zuvor in den Frankiermodul einzugeben sind, der daraufhin die maximal mögliche Anzahl der Blöcke je Aufzeichnungsträger automatisch bestimmt und die Zuführung des Aufzeichnungsträgers, zum Beispiel den Streifengeber, steuert. Beispielsweise auf y = 1 Frankierstreifen der Länge von 15 cm und der Breite von 2,5 cm, d.h. bei 192 Dots in der Druckleiste mit bₚ = 2,5 cm ergibt sich ein Platz von k = 6 Blöcken. Bei x = 2 Informationsgruppen je Block ist damit die Anzahl an Informationsgruppen insgesamt gleich 12. Die erste Informationsgruppe enthält wieder Kennzeichnungsdaten, eine Kryptozahl und eine Information. Die Kostenstellenanzahl bestimmt sich aber nach Gleichung (1) zu m_{A} = y ∗ {(x ∗ k) - 1} - 1 = 10. Am Ende der Aufstellung verbleibt somit noch Platz in der letzten Informationsgruppe des letzten Blocks für die Angabe der Summen von Kostenstellendaten.

Eine andere Verteilung von Informationsgruppen auf die Blöcke ist ebenso möglich. So kann bei der Eingabeaufforderung vereinbart werden, daß eine Auflistung innerhalb einer Kostenstelle nach Wahldrucken (Luftpost, Drucksache usw.) vorgenommen wird.

Der in der Figur 3 gezeigte Ablaufplan für einen internen Kostenstellendruck beginnt, ausgehend von einer automatischen und/oder manuellen Datumseingabe, mit der Eingabe der Nummer der Kostenstelle und einer Eingabe des Berechtigungscodes. Es ist vorgesehen, daß der Userdialog eine besondere Autorisierungsprozedur für bestimmte höher zu schützende Kostenstellen umfaßt und daß der Zugang zu diesen Kostenstelleninformationen auf einen bestimmten Personenkreis beschränkt ist. In einer Kostenstellenroutine ist eine Eingabeaufforderung für die Ordnung in der Reihenfolge der Kostenstellenausdrucke und für die Ordnung der Auflistung innerhalb eines Ausdruckes zu jeder Kostenstelle und eine automatische Bildung von Informationsgruppen vorgesehen ist.

In der Kostenstellendruckroutine sucht der Prozessor alle Kostenstellen, mit denen gearbeitet wurde, liest die Daten aus dem Kostenstellenspeicher und speichert diese Daten in einem Speicherbereich A des Arbeitsspeichers 5 zum Beispiel in BCD-codierter Form. Zugleich wird vom Benutzer der Bereich an Kostenstellen erfragt, der ebenfalls im Bereich A des Arbeitsspeichers 5 in BCD-codierter Form gespeichert wird. Der Prozessor in der Steuereinheit 6 bildet die Summe der diesem Bereich zugeordneten Kostenstellendaten und speichert diese in einem Speicherbereich B des Arbeitsspeichers 5. Der Prozessor bildet ebenfalls die Kennzeichnungsdaten bestehend aus dem aktuellen Datum, einer laufenden Nummer für interne Kostenstellenausdrucke und einer Streifennummer und speichert diese in einem Speicherbereich C des Arbeitsspeichers 5. Er verschlüsselt diese Daten zusammen mit einem Maschinenparameter (Nummer des Frankiermoduls) zu einer Kryptozahl und speichert diese in einem Speicherbereich D des Arbeitsspeichers 5. Im Charakterspeicher 9 liegt jeder dieser Kryptozahlen ein Zeichen-Code vor.

Dann wird die Eingabe Streifenlänge bzw. der Abmaße des Aufzeichnungsträgers vom Benutzer gefordert. Da auf einen einzigen Frankierstreifen am Anfang die Kennzeichnungsdaten, am Ende die Summendaten und dazwischen jeweils die Informationen zu den Kostenstellen stehen, werden vom Prozessor die Daten sortiert und nach Nummern der Kostenstelle eine entsprechende Zuordnung getroffen und in einem weiteren Speicherbereich E gespeichert. Dabei wird die Streifenlänge berücksichtigt und gegebenenfalls die erforderliche Aufteilung auf mehrere Streifen vorgenommen, wobei die Kennzeichnungsdaten und Daten für die maximale Anzahl an Kostenstellen auf dem ersten bis vorletzten Streifen sowie auf dem letzten Streifen die entsprechend der Anzahl an Kostenstellen gebildeten Summendaten berücksichtigt werden.

Der Frankiermodul ermöglicht vor dem internen Kostenstellendruck auf einen Streifen mittels einer Anzeige 3 eine Darstellung von Kennzeichnungsdaten, von Abrechnungsdaten von mehreren Kostenstellen und von Summendaten, aufgeteilt in beispielsweise drei nebeneinander liegenden Blöcken. Hierzu wird ein Speicherbereich F des Arbeitsspeichers 5 verwendet.

Bei einer Kostenstellenanzahl größer als in der Anzeige dargestellt werden kann, die auf mehreren Streifen konstanter Länge zu drucken wären, ist zuvor ein Blättern in der Anzeige vorgesehen. Am Ende der Aufstellung im letzten Block bzw. am Ende des letzten Streifens erfolgt ebenfalls die Angabe der Summe der Kostenstellendaten. Je Block erfolgt eine Klardarstellung in der Form "What you see is what you get" (WYSIWYG).

Nach der Auswahl des Bereiches an Kostenstellen werden auf den von einer ersten Taste der Betätigungseinheit 2 ausgelösten Befehl "Kostenstellenanzeige" die in BCD-codierter Form vorliegenden Daten für die Kennzeichnung und für die Kryptozahl sowie für die erste der Kostenstellen aus dem Arbeitsspeicher 5 gelesen, dekomprimiert und mit Hilfe des Charakter-Speichers 9 in ein erstes Druckbild umgewandelt.

Dieses erste Druckbild enthält beispielsweise - wie in der Figur 2 gezeigt - die Informationen von drei Kostenstellen und wird zunächst in einer Anzeigeeinheit 3 des Frankiermoduls angezeigt, wobei von dieser die Kennzeichnungsinformation, die Kryptozahl, daß Informationen über die Ordnung und die drei Kostenstelleninformationen sowie die Summeninformation in drei nebeneinander liegenden Blöcken dargestellt werden. Im Charakter-Speicher 9 sind vorzugsweise alle alphanumerischen Zeichen pixelweise so abgelegt, wie sie für den normalen Ausdruck und die Anzeige (Größe und Richtung) gebraucht werden.

Wenn der Anzeigebereich fixiert ist, erhält der Pixelspeicher 7 von der Steuereinheit 6 die im Anzeigemittel 3 in Druckrichtung anzeigbaren Druckbilddaten in einem ersten Block. Der Block wird in dem ersten Bereich I des Pixelspeichers 7 zwischengespeichert.

Diese Druckbilddaten werden von einer hard- und/oder softwaremäßig realisierten Ausgabelogik der Steuereinheit 6 an den Pixelspeicher 7 übergeben, aus dem auch beim Frankieren normalerweise die Druckpixeldaten über die Drucksteuereinheit 14 spaltenweise dem Druckkopf zugeführt werden. Die Frankiermöglichkeit ist jedoch gesperrt und es ist eine Umschaltung wirksam.

An Hand des - in der Figur 1 gezeigten Blockschaltbildes - soll eine erste Variante einer Umschaltung näher erläutert werden. Es ist vorgesehen, daß der Pixelspeicher 7 mehrere getrennte Speicherbereiche I, II, III und IV enthält, aus dem die Drucksteuereinheit 14 Druckbilddaten, insbesondere Abrechnungsdaten beinhaltende Druckbilddaten blockweise ausliest. Der Pixelspeicher 7 ist mit der Steuereinheit 6 verbunden, wobei der Pixelspeicher 7 die im Ausgabemittel 3 in Druckrichtung anzeigbaren Abrechnungsdaten als Druckbild blockweise erhält.

Die von der Steuereinheit 6 gelieferten Adressen A umfassen Bereichsadressen A_{B} für die Auswahl eines Speicherbereiches I, II, III oder IV für die Einspeicherung eines Blocks und Low-Adressen für die Adressierung innerhalb eines Blocks. In einem Mittel 15 zur Pixelspeicherfelddrehung werden nun die Low-Adressen beim Einspeichern konvertiert.

In einer weiteren Variante werden in dem Mittel 15 zur Pixelspeicherfelddrehung die Low-Adressen beim Ausspeichern eines Blocks konvertiert, d.h. wenn die Drucksteuereinheit 14 Druckbilddaten, insbesondere Abrechnungsdaten beinhaltende Druckbilddaten blockweise ausliest.

In einer anderen Variante ist vorgesehen, daß der Pixelspeicher 7 mehrere getrennte Speicherbereiche II, III und IV enthält, aus dem die orthogonal gedrehten Blöcke ausgelesen werden. Jeder Block eines Druckbildes, insbesondere mit Abrechnungsdaten, wird zuvor in den ersten Bereich I des Pixelspeichers 7 zwischengespeichert und durch das Mittel zur orthogonalen Pixelspeicherfelddrehung 15 konvertiert in mindestens einen zweiten Bereich II des Pixelspeichers 7 übertragen. Dabei wird mindestens ein elektronisch um 90° oder um 270° in der Druckrichtung gedrehter Block eines Druckbildes mit Abrechnungsdaten in den zweiten Bereich II des Pixelspeichers 7 vor dem Ausdruck zwischengespeichert. Auf den Befehl "Kostenstellendruck" von einer Taste der Betätigungseinheit 2 werden die Druckbilddaten des ersten Blocks aus dem ersten Bereich I des Pixelspeichers 7 ausgelesen.

Um ein um 90° in der Druckrichtung gedrehtes Druckbild mit Abrechnungsdaten zu erzeugen, wird in einer weiteren Variante in der Steuereinheit 6 eine Umschaltung auf ein Mittel vorgenommen, das eine 90°-Pixelspeicherfelddrehung vornimmt. Die Adressen A werden durch die Drucksteuereinheit 14 hindurchgeleitet jedoch nicht konvertiert. Es erfolgt eine Zwischenspeicherung des gedrehten Druckbildes in einem zweiten Bereich II des Pixelspeichers 7 vor dem Ausdruck. Die Drucksteuereinheit 14 ist zum Ausdrucken über die Leitungen mit Daten D mit dem zweiten Bereich II des Pixelspeichers 7 verbunden. Anschließend wird am Streifengeber ein Streifen ausgelöst.

Der Streifen wird zum Druckkopf transportiert und ein Encoder 13 liefert eine Positionsmeldung des Streifens in Relation zum Druckkopf. Entsprechend dieser Positionsmeldung werden die Druckbilddaten aus dem zweiten Bereich II des Pixelspeichers 7 druckspaltenweise ausgelesen und in bekannter Weise seriell in das Seriell-Parallel-Schieberegister der Schalteinheit (SE) eingelesen, in Latches zwischengespeichert und während des STROBE-Impulses mittels des Druckkopfes der Druckeinheit 1 ausgedruckt.

In den Druckpausen wird der zweite Block im ersten Bereich I des Pixelspeichers 7 ganz oder in Teilen in nacheinanderfolgenden Pausen zwischengespeichert und dem Mittel für eine 90° Pixelspeicherfelddrehung zugeführt. Danach wird der um 90° in der Druckrichtung gedrehte Block des Druckbildes mit Abrechnungsdaten im dritten Bereich III des Pixelspeichers 7 vor dem Ausdrucken zwischengespeichert. Auf gleiche Weise erfolgt die 90° Drehung und Speicherung des dritten Blocks im vierten Speicherbereich IV.

Die Steuereinheit 6 ist mit der Drucksteuereinheit 14 auch deshalb gekoppelt, um zu überprüfen, ob der Druck abgeschlossen ist. Eine entsprechende Überprüfung erfolgt softwaremäßig. Eine Steuerung für eine Streifengeberzuführung ist für Streifen mit variabler Länge oder für eine mit konstanter Länge vorgesehen. Reicht ein Streifen nicht aus, um alle Kostenstellen auszudrucken, so wird von der Steuereinheit 6 vom Streifengeber ein weiterer Streifen angefordert und bedruckt. Die Streifen werden entsprechend ihrer Reihenfolge numeriert. Hierzu ist eine Kennzeichnung jedes Streifens vorgesehen.

Statt der Streifen könnten natürlich auch Kuverts oder Blätter im Format DIN A5 oder DIN A6, die von einer automatischen Zuführeinheit geliefert werden, mit den Kostenstellen bedruckt werden. Es ist aber auch ein interaktiver Betrieb mit dem Bediener über die Anzeige möglich: Auf den Hinweis: "Bitte Papier einlegen" muß dieser jeweils manuell Papier anlegen.

Durch erneute gedrehte Einlage des Blattes oder entsprechende Mechaniken (Tauschen der Blattkante), ein elektronisches Drehen der Druckrichtung um 270° gegenüber der Standarddruckrichtung der Zeilen und einem Spaltenaufruf aus dem Pixelspeicher 7, der mit der letzten Spalte beginnt, kann der vorzugsweise aus Papiermaterial bestehende Aufzeichnungsträger unter Umständen mehrfach bedruckt werden.

In der Figur 4 ist für das Mittel zur orthogonalen Pixelspeicherfelddrehung eine Schaltung, die in der Drucksteuereinheit DS angeordnet und mit den Adresseneingängen des Pixelspeichers 7 verbunden ist, dargestellt. Sie besteht aus einem elektronischem Umschalter U und einem Mittel zur Adressengenerierung G. Der elektronische Umschalter U enthält Multiplexer MUX1, MUX2 und das Mittel zur Adressengenerierung G enthält eine einen ersten und einen zweiten Zähler aufweisende Zählerbaugruppe Z und Festwertspeicher ROM1, ROM2, um die Adressen einzeln zu konvertieren. Dabei ist vorgesehen, daß jeder Multiplexer MUX1, MUX2 aus mehreren Tri-State-Buffer besteht und von einer - in der Figur 4 nicht mit dargestellten - Statemaschine SM der Druckersteuerung DS gesteuert wird. Beim Einlesen der Daten ist der erste Multiplexer MUX1 für die Low-Adressen A_{L} auf die Eingänge U₂ umgeschaltet, so daß der Pixelspeicher 7 von der Steuereinheit 6 normal adressiert werden kann. Hierbei wird jeweils einer der Speicherbereiche mit den Bereichsadressen A_{B} über die Eingänge U₂ des zweiten Multiplexers MUX2 angesprochen.

Zum konvertierenden Auslesen der Daten aus einem Speicherbereich des Pixelspeichers 7 werden die Low-Adressen A_{L} für die interne Adressierung der Daten eines jeden Blocks über einen ersten Zähler mit den Ausgängen Z₁ und Bereichsadressen A_{B} für die Adressierung der Speicherbereiche über einen zweiten Zähler mit den Ausgängen Z₂ erzeugt. Die Multiplexer werden umgeschaltet und die Ausgänge Z₂ liegen über die Eingänge U₁ des zweiten Multiplexers MUX2 an den Bereichsadresseneingängen des Pixelspeichers 7 an. Werden die Ausgänge Z₁ des ersten Zählers an einen 90°-Adressenkonverter (ROM1) angelegt, dessen Ausgänge mit den Eingängen U₁ des ersten Multiplexers MUX1 verbunden ist, werden Low-Adressen für den Pixelspeicher 7 gebildet, die eine 90°-Pixelspeicherfelddrehung bewirken.

Werden die Ausgänge Z₁ des ersten Zählers an einen 270°-Adressenkonverter (ROM2) angelegt, dessen Ausgänge mit den Eingängen U₃ des ersten Multiplexers MUX1 verbunden ist, werden Low-Adressen für den Pixelspeicher 7 gebildet, die eine 270°-Pixelspeicherfelddrehung bewirken.

Werden andererseits - in nicht dargestellter Weise - die Ausgänge Z₁ des ersten Zählers an keinen bzw. 180°-Adressenkonverter angelegt, werden über den Multiplexer Low-Adressen dem Pixelspeicher 7 zugeführt, die eine 0° bzw. 180°-Pixelspeicherfelddrehung bewirken.

In einer weiteren Variante ist vorgesehen, daß die Schaltung zur orthogonalen Pixelspeicherfelddrehung 15 mit dem Pixelspeichers 7 verbunden ist, um mindestens einen Block eines Druckbildes mit Abrechnungsdaten in mindestens einen zweiten Bereich II des Pixelspeichers 7 elektronisch um 90° oder um 270° in der Druckrichtung gedreht zu laden. Beim konvertierenden Einlesen sind die Leitungen für die von der Steuereinheit 6 gelieferten Bereichsadressen A_{B} über Eingänge U₂ des zweiten Multiplexers MUX2 mit den Bereichsadresseneingängen des Pixelspeichers 7, jedoch die Leitungen für die von der Steuereinheit 6 gelieferten Low-Adressen A_{L} über einen Adressenkonverter ROM1 bzw. ROM2 und den Eingängen U₁ bzw. U₃ des ersten Multiplexers MUX1 mit den Low-Adresseneingängen des Pixelspeichers 7 verbunden.

Beim Auslesen der konvertierten Daten ist die Drucksteuereinheit 14 über die Datenleitung mit dem zweiten Bereich II des Pixelspeichers 7 und mit der Steuereinheit 6 verbunden. Die Ausgänge Z₂ des zweiten Zählers sind wieder über die Eingänge U₁ des zweiten Multiplexers MUX2 mit den Bereichsadresseneingängen des Pixelspeichers 7 gekoppelt. Die Ausgänge Z₁ des ersten Zählers sind über die Eingänge U₂ direkt an die Low-Adresseneingänge des Pixelspeichers 7 angeschlossen, so daß die Drucksteuereinheit 14 bei einer normalen Druckdatenausgabe, die im Ausgabemittel 3 in Druckrichtung anzeigbaren Abrechnungsdaten als orthogonal gedrehte Blöcke eines Druckbildes erhält.

Eine weitere Möglichkeit besteht in der Kombination der oben genannten Varianten. Für einen internen Kostenstellendruck werden Daten in den ersten Bereich I des Pixelspeichers 7 normal eingelesen. In der Druckpause vor dem Strobe-Impuls wird in der Druckersteuerung DS eine Umschaltung zur Pixelspeicherfelddrehung vorgenommen. Die Daten werden also nicht, wie beispielsweise auch beim Frankieren, gleich in das SP-Schieberegister der Schalteinheit SE eingespeichert, sondern erst in umadressierter Form in einen zweiten Speicherbereich II des Pixelspeichers 7 geladen.

Die in dem Mittel zur Adressenfeldgenerierung G erzeugten Adressen dienen hierbei zum Einschreiben der Daten über die Datenleitungen in den zweiten Speicherbereich II des Pixelspeichers 7 mit der beabsichtigten Drehung. Wie insbesondere aus den Angaben zu den Speicherbereichen I und II in der Figur 4 ersichtlich ist, werden die Zeilendaten zu Spaltendaten.

Das Mittel zur Adressenfeldgenerierung G ist in der dargestellten Variante in die Druckersteuerung 14 integriert und hardwaremäßig realisiert. Ein über Clock-Impulse beaufschlagter Zähler erzeugt einen Zählerstand, der über ein ROM zu einer Adresse gewandelt wird. Zu jedem auf der Datenleitung D mit dem Clock-Impuls erscheinenden von der Steuereinheit 6 adressierten Bit liegt dann am ROM-Ausgang eine neue Adresse vor.

In einer anderen Variante wird diese Adressenfeldgenerierung softwaremäßig von der Steuereinheit 6 vorgenommen. In der Drucksteuereinheit 14 sind lediglich die Statemaschine, eine Schaltung für seriellen Output SO und die Schalteinheit SE noch erforderlich.

Eine - in der Figur 5c gezeigte - Variante eines Flußdiagramms für eine 90° Pixelspeicherfelddrehung ist nur ein Beispiel für eine softwaremäßige Lösung. Zur Erläuterung ist in der Figur 5a ein Speicherbereich SPB I (192∗192) mit zugehörigem Quellbitzähler und Quellbytezähler und in der Figur 5b ein Speicherbereich SPB II (192∗192) mit zugehörigem Quellbitzähler und Quellbytezähler dargestellt. Im zu drehenden Pixelspeicherfeld (192∗192) wird eine Anfangsposition bei Quellbyte N = 192 und Quellbit K = 192 angesteuert. Die erste Quelladresse H₁₉₂ und die erste Zieladresse Z₁ sind für je ein Datenwort mit 192 Bit geladen.

Vom Datenwort der obersten Quelladresse H₁₉₂ wird nur das letzte 192-te Bit benötigt. Deshalb wird das Datenwort in einem Schieberegister geschoben bis das 192-te Bit in einem Carry-Bit-Speicher vorliegt. Dieses Carry-Bit wird als 192-tes Bit in das unter der Zieladresse Z₁ zu bildenden Datenwort geladen. Der Quellbyte- und der Zielbitzähler werden zu N := N - 1 und J := J - 1 dekrementiert. Die neue zweitoberste Quelladresse ergibt sich durch Dekrementieren um die Lauflängenvariable L = 192 Bit zu H := H - L.

Vom Datenwort der zweitobersten Quelladresse H₁₉₁ wird ebenfalls nur das letzte 192-te Bit benötigt. Das Datenwort wird in dem Schieberegister geschoben bis das 192-te Bit in einem Carry-Bit-Speicher vorliegt. Dieses Carry-Bit wird als 191-tes Bit in das unter der ersten Zieladresse Z₁ zu bildende Datenwort geladen.

Das wird so weiter fortgesetzt bis auch von der untersten Quelladresse H₁ das letzte Bit in das Datenwort der ersten Zieladresse Z₁ als erstes Bit übertragen wurde. Nun wird durch Dekrementieren N = 0 erreicht, der Zielbytezähler inkrementiert zu M := M + 1 und der Quellbitzähler dekrementiert zu K := K - 1. Solange die Übertragung des letzten Bits noch nicht abgeschlossen ist wird die Zieladresse um die Lauflängenvariable inkrementiert zu Z := Z + L. Die Umadressierung erfolgt nun wegen des dekrementierten Quellbitzählers für die 191-ten Bits aller Quelladressen. Allgemein gilt, daß die k-ten Bits der Daten D_{H} aller Quelladressen zu Bits der Daten einer Zieladresse werden. Wenn die Übertragung des letzten Bits abgeschlossen ist, steht der Zielbytezähler auf M = 192. Nach dem Stop kann auf die gleiche oder eine ähnliche Weise der nächste Block um 90° gedreht werden. Eine orthogonale Drehung um 180° bzw. 270° ist durch mehrmaliges Durchlaufen des Flußdiagramms möglich.

In der Druckeinheit 1 lassen sich vorteilhaft Ink-jet- oder Thermotransferdrucker einsetzen. Bei einem ETR-Drucker mit 192 Elektroden in einer Druckleiste werden somit seriell aus dem Speicherbereich I aufgerufene 192 ∗ 192 einzelne Datenbits neu adressiert. In gleicher Weise wird bei der Umadressierung der - aus Platzgründen in der Figur 4 nicht dargestellten - weiteren Blöcke von 192 ∗ 192 bit vorgegangen. Der elektronische Umschalter ist durch weitere in gleicher Weise aufgebaute miteinander verbundene Umschalter zu ergänzen, wenn mit weiteren Adressenkonvertern eine andere unterschiedliche Drehung realisiert werden soll.

Da nur ein Drittel des Speicherbereiches, der beim Frankieren zur Verfügung stehen muß, für jeden Block ausgenutzt wird, geht diese Umadressierung so schnell vor sich, daß genügend Zeit für die Umschaltung zur Pixelspeicherfelddrehung und für eine serielle Datenübernahme in das SP-Schieberegister in der Schalteinheit 2 vorhanden ist. Bei den Speicherbereichen II bis IV handelt es sich dabei in vorteilhafter Weise um den gleichen Pixelspeicherbereich (RAM) der auch beim Frankieren adressiert wird. Hierbei wird zwar ein adressierbarer RAM-Bereich von 2¹⁸ Bit-Adressen für die Speicherbereiche I bis IV benötigt, jedoch nicht voll ausgenutzt.

In der Arbeitsweise sind mehrere Varianten möglich die auch mit geringerem Speicherplatzbedarf auskommen. In der ersten Variante werden blockweise Daten umadressiert im Speicherbereich II zwischengespeichert, dann nach Umschaltung seriell in die Schalteinheit übernommen. Nach dieser Übernahme kann die Umadressierung und Zwischenspeicherung im dritten Speicherbereich III vorgenommen werden. Während des Ausdruckens können somit weitere Daten eines Blockes gelesen, umadressiert und zwischengespeichert werden. Das gilt auch für den dritten Block, während der zweite Block ausgedruckt wird, usw. Der inzwischen ausgedruckte Speicherbereich II ist nun wieder frei für die Daten eines neuen Blocks. In einer zweiten Variante werden zuerst alle drei Speicherbereiche II, III und IV mit Daten gefüllt, bevor der Ausdruck erfolgt. Es sind bei 2¹⁸ Bit adressierbarem RAM-Bereich bis zu 7 Pixelspeicherbereiche adressierbar von je 192 ∗ 192 Bit. Es ist leicht ersichtlich, daß bei mehreren zur Verfügung stehenden Speicherbereichen viele mögliche Arbeitsweisen in Frage kommen, um einen internen Kostenstellenausdruck zu erzeugen, die alle von der erfindungsgemäßen Lösung Gebrauch machen.

Die Erfindung ist nicht auf die vorliegenden Ausführungsform beschränkt. Vielmehr ist eine Anzahl von Varianten im Rahmen der Ansprüche denkbar.

## Patentansprüche

1. Anordnung für einen internen Kostenstellendruck mittels Frankiermodul, der eine Druckeinheit, eine mit Ein/Ausgabemitteln und mit Speichermittel verbundene Steuereinheit aufweist,
**dadurch gekennzeichnet**, daß
mindestens ein Speicherbereich für Abrechnungsdaten in einem Pixelspeicher vorgesehen ist, in welchen unter Konvertierung Daten geladen werden und/oder aus dem unter Konvertierung Daten ausgelesen werden, wobei die Konvertierung in einer blockweisen orthogonalen Pixelspeicherfelddrehung besteht,
daß ein Mittel zur orthogonalen Pixelspeicherfelddrehung (15) vorgesehen ist, um einen elektronisch um 90° oder um 270° in der Druckrichtung gedrehten Block eines Druckbildes mit Abrechnungsdaten in mindestens einem Speicherbereich des Pixelspeichers (7) zwischenzuspeichern oder aus diesem auszulesen und
daß die Drucksteuereinheit (14) Druckbilddaten entsprechend den Abrechnungsdaten blockweise aus dem Pixelspeicher (7) ausliest.

2. Anordnung, nach Anspruch 1, **dadurch gekennzeichnet**, daß die Drucksteuereinheit (14) oder die Steuereinheit (6) das Mittel zur Pixelspeicherfelddrehung (15) enthält und daß das Mittel (15) hardwaremäßig und/oder softwaremäßig realisiert ist.

3. Anordnung, nach Anspruch 2, **dadurch gekennzeichnet**, daß der Pixelspeicher (7) von der Steuereinheit (6) die im Ausgabemittel (3) in Druckrichtung anzeigbaren Abrechnungsdaten als Druckbild blockweise erhält, daß die Drucksteuereinheit (14) mit mindestens einem ersten Bereich I des Pixelspeichers (7) und mit der Steuereinheit (6) verbunden ist, wobei das Mittel zur orthogonalen Pixelspeicherfelddrehung (15) mit dem Pixelspeichers (7) verbunden ist, um blockweise einen elektronisch um 90° oder um 270° in der Druckrichtung zu drehenden Block eines Druckbildes mit Abrechnungsdaten aus mindestens dem ersten Bereich I des Pixelspeichers (7) auszulesen.

4. Anordnung, nach Anspruch 2, **dadurch gekennzeichnet**, daß das Mittel zur orthogonalen Pixelspeicherfelddrehung (15) mit dem Pixelspeicher (7) verbunden ist, um mindestens einen Block eines Druckbildes mit Abrechnungsdaten in mindestens einen zweiten Bereich II des Pixelspeichers (7) elektronisch um 90° oder um 270° in der Druckrichtung gedreht zu laden, daß die Drucksteuereinheit (14) mit dem zweiten Bereich II des Pixelspeichers (7) und mit der Steuereinheit (6) verbunden ist, wobei die Drucksteuereinheit (14) bei einer Druckdatenausgabe, die im Ausgabemittel (3) in Druckrichtung anzeigbaren Abrechnungsdaten als orthogonal gedrehte Blöcke eines Druckbildes erhält.

5. Anordnung, nach einem der vorhergehenden Ansprüche 1 bis 4, **dadurch gekennzeichnet**, daß der Pixelspeicher (7) mindestens zwei getrennte Speicherbereiche I und II enthält, aus dem die Drucksteuereinheit (14) Druckbilddaten entsprechend den Abrechnungsdaten blockweise ausliest, daß der Pixelspeicher (7) mit der Steuereinheit (6) verbunden ist, wobei der Pixelspeicher (7) die im Ausgabemittel (3) in Druckrichtung anzeigbaren Abrechnungsdaten als Druckbild blockweise erhält, daß jeder Block eines Druckbildes mit Abrechnungsdaten in den ersten Bereich I des Pixelspeichers (7) zwischengespeichert und durch das Mittel zur orthogonalen Pixelspeicherfelddrehung (15) konvertiert in mindestens einen zweiten Bereich II des Pixelspeichers (7) übertragen wird, um mindestens einen elektronisch um 90° oder um 270° in der Druckrichtung gedrehten Block eines Druckbildes mit Abrechnungsdaten in den zweiten Bereich II des Pixelspeichers (7) vor dem Ausdruck zwischenzuspeichern.

6. Anordnung, nach einem der vorhergehenden Ansprüche 1 bis 5, **dadurch gekennzeichnet**, daß das Mittel zur Pixelspeicherfelddrehung aus mindestens einem elektronischen Umschalter U und aus einem Mittel zur Adressengenerierung G besteht.

7. Anordnung, nach einem der vorhergehenden Ansprüche 1 bis 6, **dadurch gekennzeichnet**, daß der elektronische Umschalter U einen Multiplexer MUX1, MUX2 und das Mittel zur Adressengenerierung G mindestens einen Festwertspeicher ROM1, ROM2 enthält, um die Adressen einzeln zu konvertieren.

8. Anordnung, nach einem der vorhergehenden Ansprüche 1 bis 7, **dadurch gekennzeichnet**, daß der Multiplexer MUX aus mehreren Tri-State-Buffern besteht und von einer Statemaschine SM der Druckersteuerung DS gesteuert wird, daß zum Auslesen der Daten aus einem Speicherbereich des Pixelspeichers (7) Low-Adressen für die interne Adressierung der Daten eines jeden Blocks über einen ersten Zähler Z1 und Bereichsadressen für die Adressierung der Speicherbereiche über einen zweiten Zähler Z2 erzeugt werden.

9. Verfahren zum internen Kostenstellendrucken, mit einer Druckeinrichtung, welche variable Informationen ausdrucken kann, **dadurch gekennzeichnet**, daß ein Userdialog und eine Umschaltung einer Steuereinheit (6) einer Frankiermaschine von Frankierabdruck auf internen Kostenstellenausdruck vorgenommen wird, wobei eine Datenaufbereitung vor dem internen Kostenstellendrucken vorgesehen ist und wobei die im Kostenstellenspeicher (KSP) gespeicherten Abrechnungsdaten von der Steuereinheit (6) in Graphikpixeldaten umgewandelt über den Druckkopf der Frankiermaschine ausgegeben werden.

10. Verfahren, nach Anspruch 9, **dadurch gekennzeichnet**, daß aufgrund der Umschaltung die in einem Kostenstellenspeicher (KSP) gespeicherten Abrechnungsdaten von der Steuereinheit in Zusammenwirken mit Ein/Ausgabemitteln zusammengestellt, in einem Arbeitsspeicher eingelesen, dekomprimiert, aufbereitet und in Grafikpixel umgewandelt sowie in einem Pixelspeicher blockweise zwischengespeichert werden sowie daß in jedem Block mindestens Abrechnungsdaten zu einer Kostenstelle und zusätzlich entweder Daten zur Kennzeichnung oder entsprechend des ausgewählten Bereiches summierte Daten aller derjenigen Kostenstellen, in welchen gearbeitet wurde, vorliegen, sowie daß für den Kostenstellendruck eine Adressenfeldgenerierung vorgenommen und mit dem für die Frankierung von Postgut einsetzbaren Druckkopf ein eine Kostenstellennummer aufweisender Ausdruck für den Kostenstellendruck erzeugt wird, der sich gegenüber einem Frankierabdruck unterscheidet.

11. Verfahren, nach den Ansprüchen 9 bis 10, **dadurch gekennzeichnet**, daß eine weitere Umschaltung in der Drucksteuereinheit (14) erfolgt, bevor die Druckeinheit (1) des Frankiermoduls zum internen Kostenstellendruck verwendet wird und daß vor dem Ausdrucken ein in Blöcken vorliegendes Druckbild blockweise orthogonal, vorzugsweise um 90° in der Druckrichtung, gedreht wird.

12. Verfahren, nach den Ansprüchen 9 bis 10, **dadurch gekennzeichnet**, daß eine weitere Umschaltung in der Steuereinheit (6) erfolgt und in Zusammenwirken mit weiteren Speicherbereichen des Arbeitsspeichers (5) nach einem im Programmspeicher (11) gespeicherten Programm die orthogonale Drehung der die Informationsgruppen enthaltenden Blöcke vollzogen wird.

13. Verfahren, nach Anspruch 11, **dadurch gekennzeichnet**, daß die weitere Umschaltung in der Drucksteuereinheit (14) so erfolgt, daß Daten mit konvertierten oder nichtkonvertierten Adressen in ausgewählte Speicherbereiche des Pixelspeichers (7) eingelesen und mit nichtkonvertierten oder konvertierten Adressen ausgelesen werden.

14. Verfahren, nach den Ansprüchen 9 bis 13, **dadurch gekennzeichnet**, daß in den Speicherbereichen des Pixelspeichers (7) unterschiedlich orthogonal gedrehte Blöcke zwischengespeichert vorliegen.

15. Verfahren, nach den Ansprüchen 9 bis 14, **dadurch gekennzeichnet**, daß ein Block eine Anzahl von x Informationsgruppen enthält, daß ein in k Blöcken vorliegendes Druckbild blockweise in der Druckrichtung elektronisch so gedreht wird, daß die Zeilen zu Spalten und umgekehrt werden, wobei k Blöcke nur Abrechnungsdaten von m_{A} = y ∗ {(x ∗ k) - 1} - 1 Kostenstellen enthalten, die erste Informationsgruppe mindestens eines ersten Blocks eines vorliegenden Druckbildes eine Kennzeichnung und daß die letzte Informationsgruppe des letzten Blocks eines Druckbildes eine Summierung der Abrechnungsdaten aufweist.

16. Verfahren, nach den Ansprüchen 9 bis 15, **dadurch gekennzeichnet**, daß vom Streifengeber ein weiterer Streifen angefordert und bedruckt wird, falls ein Streifen nicht ausreicht, um alle Kostenstellen auszudrucken und daß die Kennzeichnung der Streifen mindestens mit dem Datum, Nummer des internen Kostenstellendrucks und Nummer ihrer Reihenfolge erfolgt.

17. Verfahren, nach den Ansprüchen 9 bis 16, **dadurch gekennzeichnet**, daß die Kennzeichnung jedes Streifens mit einer Kryptozahl aus Gründen der Fälschungssicherheit und/oder mit einer Information über die Art der Ordnung der Auflistung ergänzt wird.

18. Verfahren, nach einem der vorhergehenden Ansprüchen 9 bis 17, **dadurch gekennzeichnet**, daß vor dem internen Kostenstellendruck ein Userdialog zur Autorisierung und Auswahl der Druckinhalte erfolgt, wobei der Gebrauch des Frankiermoduls für jede Kostenstelle angezeigt wird.

19. Verfahren, nach einem der vorhergehenden Ansprüchen 9 bis 18, **dadurch gekennzeichnet**, daß der Userdialog eine besondere Autorisierungsprozedur für bestimmte höher zu schützende Kostenstellen umfaßt und daß der Zugang zu diesen Kostenstelleninformationen auf einen bestimmten Personenkreis beschränkt ist, daß eine Kostenstellenroutine die Eingabeaufforderung für einen Bereich an Kostenstellen, für die Ordnung in der Reihenfolge der Kostenstellenausdrucke und für die Ordnung der Auflistung innerhalb eines Ausdruckes zu jeder Kostenstellen umfaßt und eine automatische Bildung von Informationsgruppen vorgesehen ist.

20. Verfahren, nach einem der vorhergehenden Ansprüchen 9 bis 19, **dadurch gekennzeichnet**, daß eine Auflistung innerhalb einer Kostenstelle nach Wahldrucken vorgenommen wird.

## Claims

1. Arrangement for internal cost-centre printing by means of a franking module having a print unit, a control unit connected with input/output means and with memory means,
**characterized in**
that at least one memory area for accounting data is provided in a pixel memory, into which data are loaded under conversion and/or from which data are read out under conversion, wherein said conversion consists in a blockwise orthogonal pixel memory field rotation;
that there is provided a means for an orthogonal pixel memory field rotation (15) for the purpose of intermediately storing a block of a printing image with accounting data that is electronically rotated by 90° or by 270° in printing direction in at least one memory area of the pixel memory (7) or to read it out from such area; and
that the print control unit (14) reads out printing image data according to the accounting data blockwise from the pixel memory (7).

2. An arrangement according to claim 1, **characterized in** that the print control unit (14) or the control unit (6) contains the means for pixel memory field rotation (15) and that such means (15) is realised in the form of hardware and/or software.

3. An arrangement according to claim 2, **characterized in** that the pixel memory (7) receives the accounting data displayable in printing direction in the output means (3) from the control unit (6) blockwise as a printing image; that the print control unit (14) is connected with at least one first area I of the pixel memory (7) and with the control unit (6), wherein the means for orthogonal pixel memory field rotation (15) is connected with the pixel memory (7) for reading out blockwise from at least the first area I of the pixel memory (7) a block of a printing image with accounting data to be electronically rotated by 90° or by 270° in printing direction.

4. An arrangement according to claim 2, **characterized in** that the means for orthogonal pixel memory field rotation (15) is connected with the pixel memory (7) for loading into at least one second area II of the pixel memory (7) at least one block of a printing image with accounting data electronically rotated by 90° or by 270° in printing direction; that the print control unit (14) is connected with said second area II of the pixel memory (7) and with the control unit (6), wherein the print control unit (14), in a print data output, receives the accounting data displayable in printing direction in the output means (3) in the form of orthogonally rotated blocks of a printing image.

5. An arrangement according to any of the above claims 1 to 4, **characterized in** that the pixel memory (7) contains at least two separate memory areas I and II from which the print control unit (14) reads out blockwise printing image data according to the accounting data; that the pixel memory (7) is connected with the control unit (6), wherein the pixel memory (7) receives blockwise as printing image the accounting data that are displayable in printing direction in the output means (3); that every block of a printing image with accounting data is intermediately stored in the first area I of the pixel memory (7) and, being converted by the means for orthogonal pixel memory field rotation (15), is transferred into at least one second area II of the pixel memory (7) in order to intermediately store at least one block of a printing image with accounting data that is electronically rotated by 90° or by 270° in printing direction in the second area II of the pixel memory (7) before the printing-out takes place.

6. An arrangement according to any of the above claims 1 to 5, **characterized in** that the means for pixel memory field rotation consists of at least one electronic alteration switch U and a means for address generation G.

7. An arrangement according to any of the above claims 1 to 6, **characterized in** that the electronic alteration switch U contains a multiplexer MUX1, MUX 2 and the means for address generation G contains at least one read-only memory ROM1, ROM2 for converting the addresses individually.

8. An arrangement according to any of the above claims 1 to 7, **characterized in** that the multiplexer MUX consists of several tristate buffers and is controlled by a state machine SM of the printer control DS; that, for the reading-out of data from a memory area of the pixel memory (7), there are generated low addresses for the internal addressing of the data of each block through a first counter Z1 and area addresses for the addressing of the storage areas through a second counter Z2.

9. A method for internal cost-centre printing with a printing device that can print out variable information, **characterized in** that there is performed a user dialog and a changeover of a control unit (6) of a franking machine from franking printing to internal cost-centre printing, wherein a data preparation is provided before the internal cost-centre printing and wherein the accounting data stored in the cost-centre memory (KSP) are converted into graphic pixel data by the control unit (6) and are printed out by the print head of the franking machine.

10. A method according to claim 9, **characterized in** that, due to the changeover, the accounting data stored in a cost-centre memory (KSP) are compiled, read into a working memory, decompressed, prepared, converted into graphics pixels and intermediately stored blockwise in a pixel memory by the control unit in cooperation with input/output means; that every block contains at least accounting data on one cost-centre and, in addition, either data for identification or data of all used cost centres summarized according to the selected area; and that, for cost-centre printing, there is carried out an address field generation and the print head used for franking postal goods makes a printout for cost-centre printing that is different from a franking printout.

11. A method according to claims 9 to 10, **characterized in** that one more changeover is done in the print control unit (14) before the printing unit (1) of the franking module is used for internal cost-centre printing; and that, before the printing-out, a printing image that is present in blocks is orthogonally rotated in printing direction, preferably by 90°.

12. A method according to claims 9 to 10, **characterized in** that one more changeover is performed in the control unit (6) and, in interaction with further memory areas of the working memory (5), the orthogonal rotation of the blocks containing the information groups is performed according to a program stored in the program memory (11).

13. A method according to claim 11, **characterized in** that the further changeover in the print control unit (14) is performed in such manner that data with converted or non-converted addresses are read into selected memory areas of the pixel memory (7) and are read out with non-converted or converted addresses.

14. A method according to claims 9 to 13, **characterized in** that differently orthogonally rotated blocks are intermediately stored in the memory areas of the pixel memory (7).

15. A method according to claims 9 to 14, **characterized in** that one block contains a number of x information groups; that a printing image existing in k blocks is blockwise electronically rotated in printing direction in such manner that the lines become columns and vice versa, wherein k blocks only contain accounting data of m_{A} = y * {(x * k) - 1} - 1 cost centres, the first group of information of at least one first block of an existing printing image contains an identification and the last group of information of the last block of a printing image contains a summary of the accounting data.

16. A method according to claims 9 to 15, **characterized in** that the strip feeder requests and prints out another strip if one strip is not sufficient for printing out all cost centres, and that the strips are identified with at least the date, the number of the internal cost centre printing and their number of order.

17. A method according to claims 9 to 16, **characterized in** that the identification of each strip is completed with a cryptonumber to make it forgery-proof and/or with an information on the type of order of the listing.

18. A method according to any of the above claims 9 to 17, **characterized in** that, before the internal cost-centre printing, there is performed a user dialog for the authorization and choice of the printing contents, wherein the use of the franking module for every cost centre is indicated.

19. A method according to any of the above claims 9 to 18, **characterized in** that the user dialog comprises a special authorization procedure for certain cost centres having a higher level of protection and that the access to such cost-centre information is restricted to a certain group of persons; that a cost-centre routine comprises the prompt for an area of cost centres, for the order of sequence of the cost-centre printouts and for the order of the listing within every single printout on each cost centre and there is provided an automatic formation of information groups.

20. A method according to any of the above claims 9 to 19, **characterized in** that a listing within a cost centre is performed according to the option printing data for specific mail category.

## Revendications

1. Agencement pour une impression de centre de coûts interne au moyen d'un module d'affranchissement présentant une unité d'impression, une unité de commande reliée à des moyens d'entrée/sortie et à un moyen de mémorisation,
caractérisé en ce que au moins une zone de mémorisation pour les données de comptabilisation est prévue dans une mémoire de pixel dans laquelle des données sont chargées sous conversion et/ou de laquelle des données sont extraites sous conversion, la conversion consistant en une rotation de zone de mémoire de pixel orthogonale par bloc,
en ce qu'un moyen est prévu pour la rotation de zone de mémoire de pixel (15) orthogonale afin de mémoriser temporairement un bloc, pivoté électroniquement de 90° ou de 270° dans le sens d'impression, d'une image d'impression comportant des données de comptabilisation dans au moins une zone de la mémoire de pixel, et l'extraire de celle-ci, et
en ce que l'unité de commande d'impression (14) extrait les données d'image d'impression, conformément aux données de comptabilisation, par bloc, de la mémoire de pixel (7).

2. Agencement selon la revendication 1, caractérisé en ce que l'unité de commande d'impression (14) ou l'unité de commande (6) contient le moyen destiné à la rotation de zone de mémoire de pixel (15) et en ce que le moyen est réalisé au niveau matériel et/ou logiciel.

3. Agencement selon la revendication 2, caractérisé en ce que la mémoire de pixel (7) reçoit de l'unité de commande (6), par bloc, les données de comptabilisation affichables dans le moyen de sortie (3), dans le sens d'impression, sous forme d'image d'impression, en ce que l'unité de commande d'impression (14) est relié à au moins une première zone I de la mémoire de pixel (7) et à l'unité de commande (6), le moyen destiné à la rotation de zone de mémoire de pixel (15) orthogonal étant relié à la mémoire de pixel (7) afin d'extraire, par bloc, d'au moins la première zone I de la mémoire de pixel (7), un bloc, à pivoter électroniquement de 90° ou de 270° dans le sens d'impression, d'une image d'impression avec des données de comptabilisation.

4. Agencement selon la revendication 2, caractérisé en ce que le moyen destiné à la rotation de zone de mémoire de pixel (15) orthogonal est relié à la mémoire de pixel (7) afin de charger au moins un bloc d'une image d'impression avec des données de comptabilisation dans au moins une deuxième zone II de la mémoire de pixel (7), pivoté électroniquement de 90° ou de 270° dans le sens d'impression, en ce que l'unité de commande d'impression (14) est reliée avec la deuxième zone II de la mémoire de pixel (7) et avec l'unité de commande (6), l'unité de commande d'impression (14), lors d'une sortie de données d'impression, recevant les données de comptabilisation affichables dans le moyen de sortie (3), dans le sens d'impression, sous forme de blocs orthogonalement pivotés d'une image d'impression.

5. Agencement selon une des revendications précédentes 1 à 4, caractérisé en ce que la mémoire de pixel (7) contient au moins deux zones de mémoire distinctes I et II, à partir de laquelle l'unité de commande d'impression (14) extrait des données d'image d'impression, par bloc, conformément aux données de comptabilisation, en ce que la mémoire de pixel (7) est reliée à l'unité de commande (6), la mémoire de pixel (7) recevant les données de comptabilisation affichables dans le moyen de sortie (3) dans le sens d'impression, par bloc, sous forme d'image d'impression, en ce que chaque bloc d'une image d'impression avec des données de comptabilisation est mémorisé temporairement dans la première zone I de la mémoire de pixel et transmis, par le moyen, à la rotation de zone de mémoire de pixel (15) orthogonal, converti dans au moins une deuxième zone II de la mémoire de pixel (7) afin de mémoriser temporairement, avant l'impression, au moins un bloc, pivoté électroniquement de 90° ou de 270° dans le sens d'impression, d'une image d'impression avec des données de comptabilisation dans la deuxième zone II de la mémoire de pixel (7).

6. Agencement selon une des revendications précédentes 1 à 5, caractérisé en ce que le moyen destiné à la rotation de zone de mémoire de pixel consiste au moins en un commutateur électronique U et un moyen destiné à la génération d'adresse G.

7. Agencement selon une des revendications précédentes 1 à 6, caractérisé en ce que le commutateur électronique U contient un multiplexeur MUX1, MUX2, et le moyen destiné à la génération d'adresse au moins une mémoire à valeurs fixes ROM1, ROM2, afin de convertir individuellement les adresses.

8. Agencement selon une des revendications précédentes 1 à 7, caractérisé en ce que le multiplexeur MUX consiste en plusieurs tampons à trois états et qu'il est commandé par une machine d'état SM de la commande d'imprimante DS, en ce que, pour la lecture des données émanant de la zone de commande de la mémoire de pixel (7), on produit des adresses low pour l'adressage des données de chaque bloc via un premier compteur Z1 et des adresses de zone pour l'adressage des zones de mémoire via un deuxième compteur Z2.

9. Procédé pour l'impression de centre de coûts interne, avec une installation d'impression qui peut imprimer des informations variables, caractérisé en ce que l'on procède à un dialogue d'usager et une commutation d'une unité de commande (6) d'une machine à affranchir, d'une empreinte d'affranchissement à une impression de centre de coûts interne, un traitement des données étant prévu avant l'impression de centre de coûts interne et les données de comptabilisation mémorisées dans la mémoire de centre de coûts (KSP) étant sorties, converties en données pixel de graphique, par l'unité de commande (6) via le bouton de la machine à affranchir.

10. Procédé selon la revendication 9, caractérisé en ce que, en raison de la commutation, les données de comptabilisation mémorisées dans une mémoire de centre de coûts (KSP) sont réunies par l'unité de commande, en coopération avec des moyens d'entrée et sortie, lues dans une mémoire de travail, décomprimées, traitées et converties en pixel de graphique ainsi que mémorisées temporairement, par bloc, dans une mémoire de pixel, et en ce que, dans chaque bloc, il y a au moins des données de comptabilisation concernant un centre de coût et, en plus, soit des données destinées à l'identification ou bien des données additionnées de tous les centres de coûts, dans lesquels on a travaillé, conformément à la zone choisie, et en ce que, pour l'impression de centre de coût, on effectue une génération de zone d'adresse et produit, avec la tête d'impression utilisable pour l'affranchissement du courrier, une impression présentant un numéro de centre coûts pour l'impression de centre de coût, laquelle se distingue d'une empreinte d'affranchissement.

11. Procédé selon les revendications 9 à 10, caractérisé en ce que une autre commutation a lieu dans l'unité de commande d'impression (14) avant que l'unité d'impression (1) du module d'affranchissement soit utilisé pour l'impression de centre de coût interne, et en ce que, avant l'impression, une image d'impression existante en blocs est pivoté orthogonalement, par bloc, de préférence de 90° dans le sens d'impression.

12. Procédé selon les revendications 9 à 10, caractérisé en ce que une autre commutation a lieu dans l'unité de commande (6) et, en coopération avec d'autres zones de mémoire de la mémoire de travail (5), la rotation orthogonale des blocs comprenant les groupes d'information a lieu selon un programme mémorisé dans la mémoire de programmes (11).

13. Procédé selon la revendication 11, caractérisé en ce que l'autre commutation a lieu dans l'unité de commande d'impression (14) de telle sorte que des données avec des adresses converties ou non-converties sont lues dans des zones de mémoires choisies de la mémoire de pixel (7) et extraites avec des adresses non-converties ou converties.

14. Procédé selon la revendication 9 à 13, caractérisé en ce qu'il y a des blocs, pivotés orthogonalement différemment, mémorisés temporairement dans les zones de mémoire de la mémoire de pixel (7).

15. Procédé selon la revendication 9 à 14, caractérisé en ce que un bloc contient un nombre de x groupes d'information, en ce que une image d'impression existantes en k blocs est pivoté électroniquement, par bloc, dans le sens d'impression de telle sorte que les lignes deviennent des colonnes et inversement, k blocs ne contenant que des données de comptabilisation de mA = y * {(x * k) - 1} - 1 centres de coûts, en ce que le premier groupe d'informations au moins d'un premier bloc d'une image d'impression existante présente une identification et en ce que le dernier groupe d'informations du dernier bloc d'une image d'impression présente une somme des données de comptabilisation.

16. Procédé selon les revendications 9 à 15, caractérisé en ce que une autre bande est demandée et imprimée par l'éditeur de bande au cas où une bande ne suffit pas pour imprimer tous les centres de coûts, et en ce que l'identification des bandes a lieu au moins avec la date, le numéro de l'impression de centre de coûts interne et le numéro de son ordre.

17. Procédé selon les revendications 9 à 16, caractérisé en ce que l'identification de chaque bande est complétée par un chiffre cryptique pour des raisons de protection contre les falsifications et/ou par une information sur le type de classement du listage.

18. Procédé selon une des revendications précédentes 9 à 17, caractérisé en ce que, avec l'impression de centre de coûts interne, il y a dialogue d'usage destiné à l'autorisation et à la sélection des contenus d'impression, l'emploi du module d'affranchissement étant affiché pour chaque centre de coûts.

19. Procédé selon une des revendications précédentes 9 à 18, caractérisé en ce que le dialogue d'usager comprend une procédure d'autorisation particulière pour certains centres de coûts plus élevés à protéger, et en ce que l'accès à ces informations de centre de coûts est limité à un cercle de personnes défini, en ce que la routine de centre de coûts comprend la demande d'entrée pour une zone de centres de coûts, pour le classement dans l'ordre des impressions de centre de coûts et pour le classement du listage à l'intérieur d'une impression pour chaque centre de coûts et il est prévu une formation automatique de groupes d'informations.

20. Procédé selon une des revendications précédentes 9 à 19, caractérisé en ce que on effectue un listage à l'intérieur d'un centre de coûts selon l'impression optionnelle.
